# EUROPÄISCHE PATENTANMELDUNG

(11) **EP 4 483 976 A1**
(43) Veröffentlichungstag der Anmeldung: **01.01.2025**
(21) Anmeldenummer: 24184179.0
(22) Anmeldetag: 25.06.2024
(51) Int. Cl.: A63C 5/03, A63C 5/06, A63C 5/16, A63C 10/28

(54) **SNOWBOARD**

(30) Priorität: 29.06.2023 DE 102023117225
(71) Anmelder: Baertl Pedal, Axl Jaime, 45472 Mülheim an der Ruhr NRW (DE)
(72) Erfinder: Baertl Pedal, Axl Jaime, 45472 Mülheim an der Ruhr NRW (DE)
(74) Vertreter: Bauer, Dirk

(57) **Zusammenfassung**

Die vorliegende Anmeldung betrifft ein Snowboard (1), umfassend ein Gleitbrett (2), mindestens zwei auf dem Gleitbrett (2) angeordnete Schuhbindungen (3), einen an dem Gleitbrett (2) befestigten Haltegriff (4), wobei der Haltegriff (4) einen U-förmigen Halteteil (5) aufweist und an zwei in Längsrichtung des Gleitbretts (2) betrachtet hintereinander angeordneten Befestigungsstellen (6) an dem Gleitbrett (2) befestigt ist, wobei das Halteteil (5) zwei Pfosten (7) und einen die Pfosten (7) verbindenden Handlauf (8) aufweist, der sich in einem Abstand (9) oberhalb des Gleitbretts (2) erstreckt.

Um ein Snowboard bereitzustellen, das gemeinsam von einer erwachsenen Person und einem Kind nutzbar ist, wird erfindungsgemäß vorgeschlagen, dass der Haltegriff (4) starr mit dem Gleitbrett (2) verbunden ist, sodass er zur Aufnahme von Haltekräften einer das Snowboard (1) nutzenden Person sowie zur Ableitung dieser Haltekräfte in das Gleitbrett (2) geeignet ist, wobei beide Befestigungsstellen (6) des Haltegriffs (4) zwischen den Schuhbindungen (3) angeordnet sind, wobei der Haltegriff (4) derart geformt ist, dass der Handlauf (8) in Breitenrichtung des Gleitbretts (2) betrachtet außermittig angeordnet ist.

## Beschreibung

Die vorliegende Anmeldung betrifft ein Snowboard. Hierbei handelt es sich um ein Wintersportgerät, das hauptsächlich zum Snowboarden verwendet wird. Es umfasst typischerweise ein flaches Gleitbrett, das an seiner Unterseite mit Metallkanten und oft einer leichten Krümmung (Camber oder Rocker) versehen sein kann, um die Manövrierfähigkeit und den Halt im Schnee zu verbessern. Das Snowboard ist typischerweise durch Schuhbindungen ergänzt, die Snowboard-Boots des Fahrers sicher befestigen und verschiedene Positionen ermöglichen, um verschiedene Fahrstile zu unterstützen. Snowboards werden in Skigebieten auf präparierten Pisten, im Funpark für Sprünge und Tricks sowie im Backcountry für Tiefschneeabfahrten verwendet.

### Stand der Technik

Snowboards der eingangs beschriebenen Art sind im Stand der Technik bereits bekannt. Hierzu wird auf die Patentanmeldung US 2013/0292922 A1 hingewiesen. Diese beschreibt ein Snowboard, das möglichst ohne Schuhbindungen betreibbar sein soll. Zu diesem Zweck ist das Snowboard mit einem Hebel ausgestattet, der an dem Gleitbrett des Snowboards befestigt ist. Dieser Hebel ist in einer Ebene, die senkrecht zu der Längsachse des Gleitbretts orientiert ist, schwenkbar ausgebildet. Der Hebel ist zwischen den Beinen der das Snowboard nutzenden Person angeordnet, sodass sich eine Befestigungsstelle des Hebels zwischen den Füßen der das Snowboard nutzenden Person befindet. Ferner ist eine Ausgestaltung offenbart, bei der das Snowboard mit einem U-förmigen Hebel ausgestattet ist. Dieser Hebel erstreckt sich zwischen einander gegenüberliegenden Endbereichen des Gleitbretts, sodass die Füße der das Snowboard nutzenden Person zwischen den endseitigen Befestigungsstellen des Hebels positioniert sind.

Snowboards wie das vorstehend beschriebene sind weder dafür vorgesehen noch dafür geeignet, ein begleitetes Fahren auf dem Snowboard zu ermöglichen. Insbesondere für Familien oder im Rahmen eines Betreuungsprogramms für kleine Kinder wäre es wünschenswert, ein Snowboard derart auszugestalten, dass es gemeinsam von einer erwachsenen Person und einem Kind genutzt werden kann.

### Aufgabe

Der vorliegenden Anmeldung liegt mithin die Aufgabe zugrunde, ein Snowboard bereitzustellen, das gemeinsam von einer erwachsenen Person und einem Kind nutzbar ist.

### Lösung

Die zugrunde liegende Aufgabe wird erfindungsgemäß mittels eines Snowboards mit den Merkmalen des Anspruchs 1 gelöst. Vorteilhafte Ausgestaltungen ergeben sich aus den zugehörigen Unteransprüchen sowie der Beschreibung und dem Ausführungsbeispiel.

Das Snowboard umfasst ein Gleitbrett sowie mindestens zwei auf dem Gleitbrett angeordnete Schuhbindungen. Letztere sind dazu vorgesehen und eingerichtet, Schuhe einer das Snowboard nutzenden Person aufzunehmen, wobei mittels der Schuhbindungen eine Kraft übertragende Verbindung zwischen den Schuhen (und mithin dem Körper) der das Snowboard nutzenden Person und dem Gleitbrett hergestellt ist.

Das Snowboard umfasst weiterhin einen Haltegriff, der an dem Gleitbrett befestigt ist. Dieser Haltegriff weist einen U-förmigen Halteteil auf und ist an zwei in Längsrichtung des Gleitbretts betrachtet hintereinander angeordneten Befestigungsstellen an dem Gleitbrett befestigt. Auf diese Weise können Kräfte, die auf den Haltegriff einwirken, in das Gleitbrett abgeleitet werden. Mit anderen Worten ist der Haltegriff starr mit dem Gleitbrett verbunden. Der Haltegriff kann beispielsweise von einer Metallrohrkonstruktion gebildet sein, wobei der Haltegriff entweder einstückig oder von mehreren Teilen zusammengesetzt ausgebildet sein kann. Auch eine Ausführung in Kunststoff oder Verbundwerkstoffen ist denkbar. Das von dem Halteteil gebildete "U" steht bei bestimmungsgemäßer Nutzung des Snowboards, bei dem es mit einer Unterseite des Gleitbretts auf dem Untergrund (Schnee) aufsteht, auf dem Kopf bzw. ist umgedreht.

Das U-förmige Halteteil weist zwei Pfosten und einen die Pfosten verbindenden Handlauf auf. Die Pfosten, die bevorzugt von Rundrohren gebildet sind, erstrecken sich von einander gegenüberliegenden Enden des Handlaufs aus, sodass die Pfosten gemeinsam mit dem Handlauf die U-Form bilden. Der Handlauf erstreckt sich in einem Abstand oberhalb des Gleitbretts. Dabei brückt der Handlauf von dem oberen Ende des einen Pfostens zu dem oberen Ende des anderen Pfostens in eine Richtung parallel zu einer Längsachse des Gleitbretts. Mit anderen Worten ist das von dem Halteteil gebildete U parallel zu der Längsrichtung des Gleitbretts sowie auf dem Kopf stehend ausgerichtet.

Hierbei ist der Handlauf im Sinne der vorliegenden Anmeldung beispielsweise und vorzugsweise parallel zu einer Längsachse des Gleitbretts orientiert. Dies führt dazu, dass zwei Hände eines den Handlauf greifenden Kindes in Längsrichtung des Gleitbretts betrachtet hintereinander den Handlauf greifen können. Dass der Handlauf parallel zu der Längsachse des Gleitbretts orientiert ist, schließt im Sinne der vorliegenden Anmeldung auch mit ein, dass der Handlauf zwischen den beiden oberen Enden des einen und anderen Pfostens unterschiedlich verlaufen kann. Neben einer Variante, in der der Handlauf die beiden oberen Enden geradlinig miteinander verbindet (und sich somit in sich parallel zur Längsachse des Gleitbretts erstreckt), ist es auch möglich, dass der Handlauf zwischen den beiden oberen Enden bogenförmig oder geknickt (beispielsweise nach Art eines "nach unten offenen Dreiecks") verläuft. Dementsprechend verläuft eine Verbindungslinie zwischen den beiden Enden der Pfosten parallel zu der Längsachse des Gleitbretts. Dies ist gleichermaßen im Sinne der vorliegenden Anmeldung als eine Orientierung des Handlaufs "parallel zur Längsachse des Gleitbretts" anzusehen, da der Handlauf die beiden Pfosten des Halteteils in Richtung parallel zur Längsachse des Gleitbretts brückt. Zur Veranschaulichung dieser Varianten wird beispielsweise auf die Figur 5 des Ausführungsbeispiels hingewiesen.

Das Snowboard ist dadurch gekennzeichnet, dass der Haltegriff starr mit dem Gleitbrett verbunden ist, sodass er zur Aufnahme von Haltekräften einer das Snowboard nutzenden Person sowie zur Ableitung dieser Haltekräfte in das Gleitbrett geeignet ist. "Starr" bedeutet hier, dass der Haltegriff sich bei bestimmungsgemäßer Verwendung des Snowboards nicht relativ zu dem Gleitbrett bewegen kann, und zwar weder translatorisch noch rotatorisch. Hierdurch ist der Haltegriff dazu geeignet, dass sich ein Kind, das auf dem Gleitbrett steht, an dem Haltegriff festhalten kann, während eine gleichermaßen auf dem Gleitbrett stehende erwachsene Person die typische Steuerung des Snowboards übernehmen kann. Das Kind ist hierbei als eine Art "Beifahrer" auf dem Gleitbrett zu verstehen, nämlich unter Führung und Steuerung des Gleitbretts durch die erwachsene Person.

Zu diesem Zweck ist der Haltegriff zwischen den Schuhbindungen angeordnet, die für die Schuhe der erwachsenen Person vorgesehen sind. Entsprechend sind die beiden Befestigungsstellen des Haltegriffs, mit denen der Haltegriff an dem Gleitbrett befestigt ist, in Längsrichtung des Gleitbretts betrachtet zwischen den Schuhbindungen angeordnet. Auf diese Weise kann das Kind zwischen den Beinen der erwachsenen Person auf dem Gleitbrett stehen und den dort angeordneten Haltegriff greifen und sich daran festhalten.

Dabei ist im Übrigen der Haltegriff derart geformt, dass der Handlauf, der zur Ergreifung durch das Kind vorgesehen ist, in Breitenrichtung des Gleitbretts betrachtet außermittig angeordnet ist. Insbesondere kann der Handlauf in Breitenrichtung betrachtet zumindest im Wesentlichen in bezogen auf das Gleitbrett vertikale Richtung fluchtend mit einem Seitenrand des Gleitbretts verlaufen. Auf diese Weise kann das Kind quer zur Längsachse des Gleitbretts ausgerichtet in etwa mittig auf dem Gleitbrett zwischen den Befestigungsstellen des Haltegriffs stehen und den Handlauf des Haltegriffs mit nach vorne abgewinkelten Armen greifen. Das Halteteil ist demzufolge vor dem Oberkörper des Kindes angeordnet, wenn das Kind auf dem Gleitbrett steht.

Bevorzugt ist der Handlauf dem Seitenrand des Gleitbretts zugeordnet bzw. mit dem Seitenrand zumindest im Wesentlichen in bezogen auf das Gleitbrett vertikale Richtung fluchtend, auf den die Schuhbindungen gerichtet sind. Mit anderen Worten steht die erwachsende Person, deren Schuhe mit den Schuhbindungen zusammenwirken, in Richtung des Haltegriffs und den Handlauf ausgerichtet, sodass die Schuh- bzw. Fußspitzen in Richtung des Seitenrands zeigen, mit dem der Handlauf in der beschriebenen Weise fluchtet.

Insgesamt ist der Haltegriff dazu vorgesehen und eingerichtet, einer das Snowboard nutzenden Person (insbesondere einem Kind) dazu zu dienen, dass die Person sich an dem Haltegriff festhalten kann und hierdurch einen Stand auf dem Gleitbrett vereinfacht. Damit der Handlauf einen bequemen und sicheren Griff bildet, kann er von einem ergonomisch geformten Kunststoff gebildet sein, der für die Hand eines jeweiligen Kindes entsprechende Griffmulden unter Vorgabe einer optimalen Griffposition bereitstellt.

Das erfindungsgemäße Snowboard hat viele Vorteile. Insbesondere ermöglicht es einem Kind die (Mit-)Fahrt auf dem Gleitbrett gemeinsam mit einer erwachsenen Person, beispielsweise einem Erziehungsberechtigten, wobei die erwachsene Person ungestört von dem Haltegriff in üblicher Weise breitbeinig stabil auf dem Gleitbrett aufsteht und zur Verbindung mit dem Gleitbrett die Schuhbindungen nutzt. Der Haltegriff ebenso wie das Kind sind zwischen den Beinen bzw. zwischen den Schuhbindungen der erwachsenen Person auf dem Gleitbrett angeordnet, sodass weder das Kind noch der Haltegriff die Aktivität der erwachsenen Person behindern und das Kind sich an dem starren Haltegriff festhalten kann. Auf diese Weise hat es einen sicheren Stand auf dem Gleitbrett, sodass die erwachsene Person und das Kind das Snowboard gemeinsam nutzen können. Eine entsprechende Nutzungssituation ergibt sich beispielhaft dargestellt auch aus dem untenstehenden Ausführungsbeispiel.

Besonders vorteilhaft ist im Übrigen, dass der Haltegriff besonders einfach bei den meisten handelsüblichen Snowboards nachgerüstet werden kann, sodass das jeweilige Snowboard in ein solches mit einem Haltegriff umgerüstet wird.

In besonders bevorzugter Ausgestaltung umfasst das Snowboard zusätzlich zu den Schuhbindungen für die erwachsene Person ferner zwei weitere auf dem Gleitbrett angeordnete Hilfsschuhbindungen für das Kind. Die Hilfsschuhbindungen, die in aller Regel kleiner sind als die anderen Schuhbindungen, befinden sich entsprechend zwischen den Befestigungsstellen des Haltegriffs. Hierbei ist von Bedeutung, dass die Schuhbindungen und die Hilfsschuhbindungen übereinstimmend ausgerichtet sind, das heißt die Füße der erwachsenen Person und des Kindes bei gleichzeitiger Nutzung der Schuhbindungen und der Hilfsschuhbindungen in Richtung desselben Seitenrands des Gleichbretts weisen. Das heißt, dass die Oberkörper der erwachsenen Person und des Kindes übereinstimmend zur selben Seite des Snowboards hin ausgerichtet sind, wenn die erwachsene Person und das Kind unter Nutzung der Schuhbindungen bzw. der Hilfsschuhbindungen auf dem Gleitbrett stehen und mit diesen verbunden sind.

Alternativ oder zusätzlich zu den Hilfsschuhbindungen ist es ferner denkbar, dass das Snowboard eine Anti-Rutsch-Beschichtung aufweist, die zwischen den Befestigungsstellen des Haltegriffs angeordnet ist. Diese Anti-Rutsch-Beschichtung dient dazu, dass das Kind mit seinen Schuhen darauf aufstehen kann, wobei eine Reibung zwischen den Schuhen des Kindes und dem Gleitbrett durch die Anti-Rutsch-Beschichtung stark erhöht ist. Auf diese Weise können Kräfte von den Schuhen des Kindes in das Gleitbrett eingeleitet werden, die parallel zu einer Standfläche des Gleitbretts orientiert sind. Bevorzugt kann bei dieser Ausgestaltung auf die Anordnung von Hilfsschuhbindungen verzichtet werden. Eine Anti-Rutsch-Beschichtung kann beispielsweise und vorzugsweise von einem elastomeren Material gebildet sein.

Weiterhin kann eine solche Ausgestaltung vorteilhaft sein, bei der der Haltegriff zwei Befestigungsteile aufweist, mittels derer er an dem Gleitbrett befestigt ist. Die Befestigungsteile können insbesondere jeweils an einen der Pfosten des U-förmigen Halteteils angeschlossen sein, wobei sich bevorzugt ein jeweiliges Befestigungsteil ausgehend von einem unteren Ende eines zugehörigen Postens erstreckt, das dem Handlauf gegenüberliegend angeordnet ist. Bevorzugt erstrecken sich die Befestigungsteile ausgehend von dem unteren Ende des jeweils zugehörigen Pfostens in Querrichtung des Gleitbretts. Bevorzugt sind die Befestigungsteile parallel zueinander orientiert. Der Haltegriff ist dabei weiter vorzugsweise derart ausgebildet, dass die Befestigungsteile sich jeweils in einem Winkel gegenüber dem U-förmigen Halteteil erstrecken, der zwischen 70° und 90°, vorzugsweise zwischen 75° und 85°, beträgt. Auf diese Weise bilden die Befestigungsteile gemeinsam mit den Pfosten in einer Seitenansicht des Halteteils bzw. einer Frontansicht des Snowboards betrachtet jeweils eine L-Form.

Diese Ausgestaltung hat den Vorteil, dass der Haltegriff mittels der Befestigungsteile an dem Gleitbrett angeschlossen werden kann, beispielsweise mittels eines oder mehrerer Befestigungsmittel pro Befestigungsteil, das U-förmige Halteteil sich jedoch gleichwohl seitlich im Bereich eines Seitenrands des Gleitbretts in etwa vertikal zu der Standfläche des Gleitbretts erstreckt. Auf diese Weise kann besonders einfach bewirkt werden, dass der Handlauf in der vorstehend beschriebenen Weise außermittig, das heißt in Breitenrichtung des Gleitbretts betrachtet seitlich versetzt im Bereich eines Seitenrands des Gleitbretts angeordnet ist, während die Befestigung des Haltegriffs trotzdem in einem in Breitenrichtung des Gleitbretts betrachtet mittleren Bereich des Gleitbretts erfolgen kann, in den sich die Befestigungsteile ausgehend von den unteren Enden der Pfosten erstrecken. Eine entsprechende Ausgestaltung ist auch dem untenstehenden Ausführungsbeispiel entnehmbar.

Entsprechend kann es ungeachtet der Verwendung der Befestigungsteile grundsätzlich vorteilhaft sein, wenn sich die Pfosten des Halteteils bzw. deren Längsachsen jeweils in einem Winkel zwischen 70° und 90°, vorzugsweise zwischen 75° und 85°, gegenüber einer oberen Standfläche des Gleitbretts erstrecken. Dies ist gleichbedeutend mit einer leichten Schrägstellung der Pfosten gegenüber einer Vertikalen, die sich vertikal zu der Standfläche des Gleitbretts erstreckt. Diese leichte Schrägstellung der Pfosten gegenüber der Vertikalen bietet gemäß vorstehender Erläuterung den Vorteil, dass über eine Länge der Pfosten hinweg ausgehend von deren unteren, dem Gleitbrett zugeordneten Enden bis hin zu deren oberen, dem Gleitbrett abgewandten Enden ein horizontaler Versatz erzeugt wird, der dazu beitragen kann, dass ein sich zwischen den oberen Enden der Pfosten erstreckende Handlauf in Breitenrichtung des Gleitbretts betrachtet seitlich bezogen auf das Gleitbrett angeordnet ist, beispielsweise und vorzugsweise zumindest im Wesentlichen in vertikale Richtung fluchtend mit einem Seitenrand des Gleitbretts.

Sofern der Haltegriff mit den beschriebenen Befestigungsteilen ausgestattet ist, ist es weiterhin vorteilhaft, wenn diese jeweils langgestreckt ausgebildet sind und sich senkrecht zu der Längsachse des Gleitbretts, das heißt in Querrichtung des Gleitbretts, erstrecken. Vorzugsweise sind die Befestigungsteile mittels mindestens eines, vorzugsweise mehrerer, Befestigungsmittel mit dem Gleitbrett verbunden, vorzugsweise verschraubt.

Das Snowboard weiter ausgestaltend erstrecken sich die Pfosten des Halteteils in einer gemeinsamen, parallel zu der Längsachse des Gleitbretts orientierten Pfostenebene. Bei dieser Ausgestaltung sind die Pfosten in Längsrichtung des Gleitbretts betrachtet hintereinander angeordnet und bevorzugt in sich gerade. Gemäß vorstehender Erläuterung ist es vorteilhaft, wenn die Pfostenebene mit der oberen Standfläche des Gleitbretts, die ebenfalls als Ebene auffassbar ist, einen Winkel zwischen 70° und 90°, vorzugsweise zwischen 75° und 85°, einschließt.

Weiterhin kann es vorteilhaft sein, wenn sich der Handlauf ausgehend von von dem Gleitbrett abgewandten Enden der Pfosten bezogen auf das Gleitbrett seitlich nach außen geneigt erstreckt. In einer Seitenansicht des Haltegriffs bzw. einer Frontansicht des Snowboards (Blickrichtung parallel zur Längsachse des Gleitbretts) betrachtet kann der Haltegriff folglich beispielsweise eine S-Form aufweisen, wobei der Handlauf als oberes Ende des "S" in eine Richtung von dem Gleitbrett Weg nach außen geneigt ist, die Pfosten des Halteteils nahezu senkrecht (bevorzugt leicht gegenüber der Vertikalen geneigt gemäß vorstehender Erläuterung) orientiert sind und an dem unteren Ende des Haltegriffs die Befestigungsteile parallel zu der Standfläche des Gleitbretts das untere Ende des "S" bilden. Eine solche Ausgestaltung ergibt sich auch bei der beispielhaften Ausgestaltung nachstehender Figur 3. Es ist zu erkennen, dass eine Projektion des Handlaufs neben dem Gleitbrett verläuft, woraus sich ergibt, dass dem auf dem Gleitbrett stehenden Kind mehr Platz zur Verfügung steht. Die Neigung des Handlaufs in der beschriebenen Weise hat den Vorteil, dass Griffbereiche des Handlaufs besonders bequem von einem jeweiligen Kind, das auf dem Gleitbrett aufsteht, gegriffen werden können. Die mittels der Neigung des Handlaufs bewirkte Stellung der Handgelenke des Kindes trägt dazu bei, dass es sich besonders gut an dem Haltegriff festhalten und hierdurch einen stabilen Stand auf dem Gleitbrett bewirken kann.

Für ein besonders gutes Festhalten an dem Handlauf kann es ergänzend oder unabhängig von der vorstehenden Ausgestaltung besonders vorteilhaft sein, wenn der Handlauf geknickt ausgebildet ist, sodass sich zwei Griffbereiche, die beispielsweise jeweils für eine Hand eines jeweiligen Kindes vorgesehen sind, unter einem Knickwinkel relativ zueinander geknickt orientiert erstrecken. Der Handlauf kann bei einer solchen Ausgestaltung in einer Seitenansicht des Snowboards betrachtet in etwa die Form eines unten offenen Dreiecks oder eines Satteldaches annehmen. Eine entsprechende Ausgestaltung ist auch dem untenstehenden Ausführungsbeispiel entnehmbar, dort besonders gut in Figur 2 erkennbar. Der Vorteil dieser Ausgestaltung des Handlaufs besteht abermals darin, dass die Griffbereiche besonders bequem gegriffen werden können, wobei die Unterarme und die Hände des Kindes vergleichbar zu einer stabilen Halteposition eines Lenkrads im Auto leicht schräg aufeinander zu geneigt orientiert sein können. Hierdurch kann sich das Kind besonders gut festhalten und einen sicheren Stand auf dem Gleitbrett erreichen. Es versteht sich, dass auch bei dieser Ausführung eine Verbindungslinie zwischen den beiden dem Handlauf zugewandten Enden der Pfosten parallel zu der Längsachse des Gleitbretts verläuft. Somit ist der Handlauf bei dieser Ausgestaltung im Sinne der vorliegenden Anmeldung parallel zu der Längsachse des Gleitbretts orientiert.

In einer weiterhin vorteilhaften Ausgestaltung kann der Haltegriff zerstörungsfrei von dem Gleitbrett demontiert werden, wobei vorzugsweise der Haltegriff mit dem Gleitbrett verschraubt ist. Auf diese Weise kann das Snowboard besonders einfach für verschiedene Nutzungen umgerüstet werden. Insbesondere ist es auch denkbar, verschiedene Haltegriffe in verschiedenen Größen wechselweise zu verwenden und auf diese Weise eine Anpassung an die Körpergröße des jeweiligen Kindes zu erreichen.

Weiterhin kann es besonders vorteilhaft sein, wenn ein senkrecht zu der oberen Standfläche des Gleitbretts gemessener Abstand, in dem sich der Handlauf oberhalb des Gleitbretts erstreckt, zwischen 40 cm und 100 cm, vorzugsweise zwischen 50 cm und 80 cm, beträgt. Das beschriebene Maß meint die Höhe des Haltegriffs gemessen von der oberen Standfläche des Gleitbretts aus, wobei die Maßangaben für ein bequemes Festhalten eines Kindes besonders vorteilhaft sind. Hierbei ist es zu bevorzugen, dass sich der Handlauf zumindest im Wesentlichen auf Brusthöhe des jeweiligen Kindes befindet.

In einer weiterhin vorteilhaften Ausgestaltung beträgt ein parallel zu der Längsachse des Gleitbretts gemessener Abstand, in dem die Befestigungsstellen des Haltegriffs an dem Gleitbrett angeordnet sind, zwischen 30 cm und 80 cm, vorzugsweise zwischen 40 cm und 70 cm. Bei dieser Ausgestaltung wird die erwachsene Person mit den Schuhbindungen in der Aktivität auf dem Gleitbrett nicht von dem Haltegriff behindert, während das mitfahrende Kind bequem zwischen den Befestigungsstellen, das heißt zwischen den Pfosten des Haltegriffs, auf dem Gleitbrett aufstehen und sich an dem Handlauf festhalten kann.

Schließlich kann eine solche Ausgestaltung des Snowboards besonders vorteilhaft sein, bei der das Gleitbrett eine Mehrzahl von Befestigungsmöglichkeiten aufweist, die in Längsrichtung des Gleitbretts betrachtet hintereinander angeordnet sind. Auf diese Weise können unterschiedliche Haltegriffe mit dem Gleitbrett verbunden, insbesondere verschraubt, werden, sodass in jedem Fall ein auf eine Körpergröße des jeweiligen Kindes angepasster Haltegriff verwendet und mit dem Gleitbrett verbunden werden kann. Mittels der Verwendung der unterschiedlichen Befestigungsmöglichkeiten ist folglich ein parallel zu der Längsachse des Gleitbretts gemessener Abstand zwischen den Befestigungsstellen der Pfosten des Haltegriffs realisierbar. Die Befestigungsmöglichkeiten sind beispielsweise und vorzugsweise von Ausnehmungen gebildet, die das Gleitbrett in vertikale Richtung (senkrecht zur oberen Standfläche des Gleitbretts) durchdringen und dadurch zur Aufnahme von Verbindungsmitteln, insbesondere Schraubbolzen, geeignet sind.

### Ausführungsbeispiele

Die Erfindung ist nachstehend anhand eines Ausführungsbeispiels, das in den Figuren dargestellt ist, näher erläutert. Es zeigt:
- Fig. 1:: Eine isometrische Ansicht eines erfindungsgemäßen Snowboards,
- Fig. 2:: Eine Seitenansicht des Snowboards gemäß Figur 1 mit einer darauf stehenden erwachsenen Person und einem Kind,
- Fig. 3:: Eine Frontansicht des Snowboards gemäß Figur 1 mit einer darauf stehenden erwachsenen Person und einem Kind,
- Fig. 4:: Eine Explosionsdarstellung des Snowboards gemäß Figur 1,
- Fig. 5:: Eine Draufsicht auf das Snowboard gemäß Figur 1.

Ein Ausführungsbeispiel, das in den **Figuren 1 bis 5** gezeigt ist, betrifft ein erfindungsgemäßes Snowboard **1,** das ein Gleitbrett **2,** Schuhbindungen **3** und einen Haltegriff **4** umfasst. Die Schuhbindungen **3** sind für die Aufnahme von Schuhen einer erwachsenen Person **28** vorgesehen und eingerichtet, wobei die Schuhbindungen 3 eine Kraft übertragende Verbindung zwischen den Schuhen der Person **28** und dem Gleitbrett **2** stellen. Die Schuhbindungen **3** sind in Längsrichtung des Gleitbretts **2** betrachtet bezogen auf den Haltegriff **4** weiter in Richtung der einander gegenüberliegenden Enden des Gleitbretts **2** versetzt angeordnet. Mit anderen Worten ist der Haltegriff **4** in Längsrichtung des Gleitbretts **2** zwischen den Schuhbindungen **3** angeordnet. Auf diese Weise ist der Haltegriff **4** für die erwachsene Person **28** beim bestimmungsgemäßen Betrieb des Snowboards **1** nicht hinderlich.

Der Haltegriff **4** weist in dem vorliegenden Beispiel ein U-förmiges Halteteil **5** sowie zwei Befestigungsteile **13** auf. Das Halteteil **5** umfasst seinerseits zwei nahezu vertikal orientierte Pfosten **7** sowie einen oberen Handlauf **8.** Der Handlauf **8** verbindet obere Enden **17** der Pfosten **7,** die dem Gleitbrett **2** abgewandt sind. Gemeinsam bilden die Pfosten **7,** die hier von in sich geraden Rundrohrprofilen gebildet sind, und der Handlauf **8** die U-Form des Halteteils **5.** Die Befestigungsteile **13** erstrecken sich ausgehend jeweils von einem unteren Ende der Pfosten **7** in Breitenrichtung des Gleitbretts **2,** wobei die Befestigungsteile **13** jeweils langgestreckt ausgebildet sind. Hierbei sind sie senkrecht zu einer Längsachse **10** des Gleitbretts **2** orientiert und bieten die Möglichkeit, mittels Befestigungsmitteln **25** an dem Gleitbrett **2** befestigt zu werden. In dem gezeigten Beispiel handelt es sich bei den Befestigungsmitteln **25** um Schrauben. Die Stellen, an denen die Befestigungsteile **13** des Haltegriffs **4** mit dem Gleitbrett **2** verbunden sind, bilden die Befestigungsstellen **6,** wobei der Haltegriff **4** an insgesamt zwei Befestigungsstellen **6** mit dem Gleitbrett **2** verbunden ist. Hierbei ist jeweils eine Befestigungsstelle **6** an einem der Befestigungsteile **13** ausgebildet.

Die Pfosten **7** des Halteteils **5** sind derart parallel zueinander orientiert, dass sie sich gemeinsam innerhalb einer Pfostenebene **16** erstrecken. Dies ist besonders gut anhand von **Figur 3** erkennbar. Die Pfostenebene **16** ist parallel zu der Längsachse **10** des Gleitbretts **2** orientiert und verläuft zudem leicht seitlich in Richtung eines Seitenrands **26** des Gleitbretts **2** gegenüber der Längsachse **10** versetzt. Hierbei ist die Pfostenebene **16** leicht schräg gegenüber einer Vertikalen orientiert angeordnet, sodass die Pfostenebene **16** gemeinsam mit einer Querachse **22** des Gleitbretts **2** bzw. einer oberen horizontalen Standfläche **15** des Gleitbretts **2** einen Winkel **14** einschließt, der kleiner als 90° ist. In dem gezeigten Beispiel beträgt der Winkel **14** ca. 80°. Dies führt dazu, dass sich über eine Länge der Pfosten **7** hinweg ausgehend von deren unteren Enden, an denen sie mit den Befestigungsteile **13** verbunden sind, bis hin zu deren oberen Enden **17** einen in Breitenrichtung des Gleitbretts **2** orientierten Versatz **29** nach außen erzeugen. Dies hat zur Folge, dass der Handlauf **8,** der sich an die oberen Enden **17** der Pfosten **7** anschließt, ebenfalls seitlich versetzt bezogen auf das Gleitbrett **2** angeordnet ist. In dem gezeigten Beispiel sind die oberen Enden **17** der Pfosten **7** nahezu in vertikale Richtung (senkrecht zur Standfläche **15**) fluchtend mit einem Seitenrand **26** des Gleitbretts **2** angeordnet. Dies hat den Vorteil, dass der Handlauf **8** seitlich bezogen auf das Gleitbrett **2** angeordnet ist, sodass ein auf dem Gleitbrett **2** stehendes Kind **30** den Handlauf **8** bequem vor seinem Oberkörper greifen kann, wenn es mit seinen Füßen auf dem Gleitbrett **2** aufsteht. Mit anderen Worten verläuft eine Verbindungslinie zwischen den oberen Enden **17** der Pfosten **7** parallel zu der Längsachse **10** des Gleitbretts **2.** Der Handlauf **8,** der den Bereich zwischen den beiden oberen Enden **17** der Pfosten **7** überbrückt, ist demzufolge in dem gezeigten Beispiel parallel zu der Längsachse **10** des Gleitbretts **2** orientiert.

Um den bequemen Griff des Handlaufs **8** durch das Kind **30** weiter zu verbessern, ist der Handlauf **8** in dem gezeigten Beispiel ebenfalls geneigt ausgebildet, wobei eine Griffebene **23** des Handlaufs **8,** in dem sich Griffbereiche **19** des Handlaufs **8** erstrecken, geneigt gegenüber der Pfostenebene **16** orientiert sind. Gemeinsam schließen die Griffebene **23** und die Pfostenebene **16** einen Griffwinkel **24** ein, der sich besonders gut anhand von **Figur 3** ergibt. Dieser Griffwinkel **24** beträgt in dem gezeigten Beispiel ca. 30°. Mit anderen Worten ist die Griffebene **23** gegenüber einer Horizontalen um ca. 50° geneigt orientiert. Diese Ausgestaltung hat den Vorteil, dass die Griffbereiche **19** des Handlaufs **8** besonders bequem von dem Kind gegriffen werden können, sodass letzteres einen stabilen Stand auf dem Gleitbrett 2 hat. In der **Figur 3** ist gut zu erkennen, dass eine vertikale Projektion des Handlaufs **8** außerhalb der Standfläche **15** des Gleitbretts **2,** nämlich zumindest im Wesentlichen vertikal fluchtend mit dem Seitenrand **26** des Gleitbretts **2** verläuft. Hierdurch wird erreicht, dass dem Kind **30** vor seinem Oberkörper mehr Platz zur Verfügung steht, um komfortabel auf dem Gleitbrett **2** zu stehen und dabei den Handlauf **8** zu greifen.

Damit die unteren Enden der Pfosten **7** seitlich versetzt bezogen auf die Längsachse **10** des Gleitbretts **2** angeordnet sein können, erstrecken sich die Befestigungsteile **13** jeweils senkrecht zu der Längsachse **10** in eine Querrichtung des Gleitbretts 2 bis in dessen Mittelbereich. Dies ergibt sich besonders gut anhand von **Figur 5****.** Die Befestigungsteile **13** ermöglichen mithin eine Befestigung des Haltegriffs **4** in dem Mittelbereich des Gleitbretts **10,** während die Pfosten **7** in Richtung des Seitenrands **26** des Gleitbretts **2** nach außen versetzt angeordnet sind.

Zusammengenommen mit der schrägen Orientierung der Pfosten **7** bzw. der Pfostenebene **16** sowie des abgewinkelten Handlaufs **8** bzw. der abgewinkelten Griffebene **23** weist der Haltegriff **4** insgesamt in der Frontansicht des Snowboards **1** (entspricht einer Seitenansicht des Haltegriffs **4**) betrachtet eine S-Form auf (siehe **Figur 3****).**

Um den Komfort zum Greifen des Handlaufs **8** weiter zu verbessern, weist dieser als solcher in dem gezeigten Beispiel eine in sich geknickte Form auf, wobei zwei Griffbereiche **19** des Handlaufs **8** unter Ausbildung eines Knickwinkels **18** gegeneinander geknickt orientiert sind. Der Handlauf **8** erhält auf diese Weise die Form eines nach unten offenen Dreiecks bzw. eines Satteldachs. Dies ergibt sich besonders gut aus **Figur 2****,** die das Snowboard **1** in einer Seitenansicht (entspricht einer Frontansicht des Haltegriffs **4**) darstellt. Die Schrägstellung der Griffbereiche **19** in einer zu der Längsachse **10** des Gleitbretts **2** parallel orientierten Vertikalebene von ca. 45° (siehe **Figur 2****)** bietet den Vorteil, dass das Kind **30** den Handlauf **8** besonders bequem greifen kann. Zudem wird eine stabile Griffstellung ermöglicht, sodass das Kind **30** einen sicheren Halt auf dem Gleitbrett **2** erhält. Der Knickwinkel **18** beträgt in dem gezeigten Beispiel ca. 90°.

Der Handlauf **8** ist in dem gezeigten Beispiel in einem vertikal gemessenen Abstand 9 von einer oberen Standfläche **15** des Gleitbretts **2** angeordnet, wobei der Abstand **9** in dem gezeigten Beispiel ca. 60 cm beträgt. Als Referenz für die Bemessung des Abstandes **9** werden im Sinne der vorliegenden Anmeldung die Griffbereiche **19** des Handlaufs **8** herangezogen, die bestimmungsgemäß dazu vorgesehen und eingerichtet sind, von dem Kind gegriffen zu werden. Auf diese Weise beschreibt der Abstand **9** eine effektive Höhe des Handlaufs **8,** in der die Krafteinleitung über die Hände des Kindes **30** in das Halteteil **5** stattfindet. In Längsrichtung des Gleitbretts **2** betrachtet sind in dem gezeigten Beispiel die Befestigungsteile **13** bzw. die Befestigungsstellen **6** in einem Abstand **20** zueinander angeordnet, der in dem gezeigten Beispiel ca. 50 cm beträgt. Dieser Abstand **20** bietet genügend Gelegenheit für das Kind **30,** sich zwischen den Befestigungsstellen **6** des Haltegriffs **4** zu positionieren, während die Schuhbindungen **3** der erwachsenen Person **28** jeweils jenseits der Befestigungsstellen **6** angeordnet sind. Dies ergibt sich besonders gut anhand von **Figur 2****.**

Zwischen den Befestigungsteilen **13** bzw. den Befestigungsstellen **6** des Haltegriffs **4** ist das Snowboard **1** in dem gezeigten Beispiel mit einer Anti-Rutsche-Beschichtung **12** ausgestattet, die hier von einem Elastomer bzw. einem elastomeren Material gebildet ist. Diese ist besonders gut dazu geeignet, dass das Kind **30** mit seinen Schuhen darauf stehen kann, wobei die Anti-Rutsch-Beschichtung **12** den Effekt hat, dass bezogen auf die obere Standfläche **15** des Gleitbretts **2** horizontal orientierte Kräfte besonders gut von den Schuhen des Kindes **30** in das Gleitbrett **2** abgeleitet werden können. Hierdurch hat das Kind **30** einen sicheren Stand auf dem Gleitbrett **2.** Alternativ oder zusätzlich sind Hilfsschuhbindungen **11** denkbar, die ebenfalls zwischen den Befestigungsstellen **6** angeordnet sind. Solche Hilfsschuhbindungen **11** sind in dem gezeigten Beispiel nicht dargestellt.

Zur Nutzung des Snowboards **1** ist vorgesehen, dass die Körper der erwachsenen Person **28** und des Kindes **30** gemäß den **Figuren 2** **und** **3** übereinstimmend ausgerichtet sind, das heißt deren Oberkörper jeweils in dieselbe Richtung, nämlich auf den Seitenrand **26** des Gleitbretts **2** zu, orientiert sind. Entsprechend ist es vorteilhaft, wenn das Halteteil **5** des Haltegriffs **4** zu dem Seitenrand **26** des Gleitbretts **2** hin versetzt und geneigt angeordnet ist, auf den die Schuhbindungen **3** und gegebenenfalls die Hilfsschuhbindungen **11** ausgerichtet sind. Mit anderen Worten zeigen Schuhspitzen der Schuhbindungen **3** bzw. der Hilfsschuhbindungen **11** in Richtung des Seitenrandes **26,** über dem sich der Handlauf **8** befindet.

Der Haltegriff **4** ist in dem gezeigten Beispiel zerstörungsfrei demontierbar von dem Gleitbrett **2** ausgebildet. Dies ergibt sich besonders gut anhand von **Figur 4****.** Diese Ausgestaltung hat den Vorteil, dass der Haltegriff **4** besonders einfach gegen einen anderen Haltegriff **4** gewechselt werden kann, sodass eine Anpassung an die Körpergröße eines jeweiligen Kindes **30** ohne Weiteres möglich ist. Zu diesem Zweck ist das Gleitbrett **2** in dem gezeigten Beispiel mit einer Mehrzahl von Befestigungsmöglichkeiten **21** ausgestattet, die hier in Form von in das Gleitbrett **2** eingebrachten Ausnehmungen **21** ausgebildet sind, die das Gleitbrett **2** in vertikale Richtung (senkrecht zur Standfläche **15**) durchdringen. Die **Figuren 4** **und** **5** zeigen unterschiedliche Möglichkeiten, wie Befestigungsmöglichkeiten **21** an dem Gleitbrett **2** ausgebildet sein können.

### Bezugszeichenliste

- 1: Snowboard
- 2: Gleitbrett
- 3: Schuhbindung
- 4: Haltegriff
- 5: Halteteil
- 6: Befestigungsstelle
- 7: Pfosten
- 8: Handlauf
- 9: Abstand
- 10: Längsachse
- 11: Hilfsschuhbindung
- 12: Anti-Rutsch-Beschichtung
- 13: Befestigungsteil
- 14: Winkel
- 15: Standfläche
- 16: Pfostenebene
- 17: Ende
- 18: Knickwinkel
- 19: Griffbereich
- 20: Abstand
- 21: Befestigungsmöglichkeit
- 22: Querachse
- 23: Griffebene
- 24: Griffwinkel
- 25: Befestigungsmittel
- 26: Seitenrand
- 27: Winkel
- 28: Person
- 29: Versatz
- 30: Kind

## Patentansprüche

1. Snowboard (1), umfassend
- ein Gleitbrett (2),
- mindestens zwei auf dem Gleitbrett (2) angeordnete Schuhbindungen (3),
- einen an dem Gleitbrett (2) befestigten Haltegriff (4),
wobei der Haltegriff (4) einen U-förmigen Halteteil (5) aufweist und an zwei in Längsrichtung des Gleitbretts (2) betrachtet hintereinander angeordneten Befestigungsstellen (6) an dem Gleitbrett (2) befestigt ist,
wobei das Halteteil (5) zwei Pfosten (7) und einen die Pfosten (7) verbindenden Handlauf (8) aufweist, der sich in einem Abstand (9) oberhalb des Gleitbretts (2) erstreckt,
**dadurch gekennzeichnet, dass**
der Haltegriff (4) starr mit dem Gleitbrett (2) verbunden ist, sodass er zur Aufnahme von Haltekräften einer das Snowboard (1) nutzenden Person sowie zur Ableitung dieser Haltekräfte in das Gleitbrett (2) geeignet ist,
wobei beide Befestigungsstellen (6) des Haltegriffs (4) zwischen den Schuhbindungen (3) angeordnet sind,
wobei der Haltegriff (4) derart geformt ist, dass der Handlauf (8) in Breitenrichtung des Gleitbretts (2) betrachtet außermittig angeordnet ist.

2. Snowboard (1) nach Anspruch 1, **dadurch gekennzeichnet, dass** der Handlauf (8) parallel zu einer Längsachse (10) des Gleitbretts (2) orientiert ist.

3. Snowboard (1) nach einem der vorhergehenden Ansprüche, **gekennzeichnet durch** zwei zusätzlich zu den Schuhbindungen (3) auf dem Gleitbrett (2) angeordnete Hilfsschuhbindungen (11), die zwischen den Befestigungsstellen (6) des Haltegriffs (4) angeordnet sind, wobei die Hilfsschuhbindungen (11) und die Schuhbindungen (3) übereinstimmend zur Aufnahme von Schuhen von das Snowboard (1) nutzenden Personen ausgerichtet sind.

4. Snowboard (1) nach einem der vorhergehenden Ansprüche, **gekennzeichnet durch** eine Anti-Rutsch-Beschichtung (12), die zwischen den Befestigungsstellen (6) des Haltegriffs (4) angeordnet ist.

5. Snowboard (1) nach einem der vorhergehenden Ansprüche, **dadurch gekennzeichnet, dass** der Haltegriff (4) zwei Befestigungsteile (13) aufweist, mittels derer der Haltegriff (4) an dem Gleitbrett (2) befestigt ist, wobei vorzugsweise die Befestigungsteile (13) sich in einem Winkel (14) zwischen 70° und 90°, vorzugweise zwischen 75° und 85° gegenüber dem Halteteil (5) erstrecken und sich an die einander gegenüberliegenden Enden des Halteteils (5) anschließen.

6. Snowboard (1) nach Anspruch 5, **dadurch gekennzeichnet, dass** die Befestigungsteile (13) jeweils langgestreckt ausgebildet sind und sich senkrecht zu der Längsachse (10) des Gleitbretts (2) erstrecken, wobei vorzugsweise die Befestigungsteile (13) jeweils mittels mehrerer Befestigungsmittel (25) mit dem Gleitbrett (2) verbunden, vorzugsweise verschraubt, sind.

7. Snowboard (1) nach einem der vorhergehenden Ansprüche, **dadurch gekennzeichnet, dass** der Haltegriff (4) zerstörungsfrei von dem Gleitbrett (2) demontierbar ist, wobei vorzugsweise der Haltegriff (4) mit dem Gleitbrett (2) verschraubt ist.

8. Snowboard (1) nach einem der vorhergehenden Ansprüche, **dadurch gekennzeichnet, dass** sich die Pfosten (7) des Halteteils (5) in einem Winkel zwischen 70° und 90°, vorzugsweise zwischen 75° und 85°, bezogen auf eine obere Standfläche (15) des Gleitbretts (2) erstrecken.

9. Snowboard (1) nach einem der vorhergehenden Ansprüche, **dadurch gekennzeichnet, dass** sich die Pfosten (7) des Halteteils (5) in einer gemeinsamen, parallel zu der Längsachse (10) des Gleitbretts (2) orientierten Pfostenebene (16) erstrecken.

10. Snowboard (1) nach Anspruch 9, **dadurch gekennzeichnet, dass** sich der Handlauf (8) ausgehend von von dem Gleitbrett (2) abgewandten Enden (17) der Pfosten (7) bezogen auf das Gleitbrett (2) seitlich nach außen geneigt gegenüber der Pfostenebene (16) erstreckt.

11. Snowboard (1) nach einem der vorhergehenden Ansprüche, **dadurch gekennzeichnet, dass** der Handlauf (8) geknickt mit zwei sich unter einem Knickwinkel (18) zueinander orientierten Griffbereichen (19) ausgebildet ist.

12. Snowboard (1) nach einem der vorhergehenden Ansprüche, **dadurch gekennzeichnet, dass** der senkrecht zu einer oberen Standfläche (15) des Gleitbretts (2) gemessener Abstand (9), in dem sich der Handlauf (8) oberhalb des Gleitbretts (2) erstreckt, zwischen 40 cm und 100 cm, vorzugsweise zwischen 50 cm und 80 cm, beträgt.

13. Snowboard (1) nach einem der vorhergehenden Ansprüche, **dadurch gekennzeichnet, dass** die Befestigungsstellen (6) in einem parallel zu der Längsachse (10) des Gleitbretts (2) gemessenen Abstand (20) angeordnet sind, der zwischen 30 cm und 80 cm, vorzugsweise zwischen 40 cm und 70 cm, beträgt.

14. Snowboard (1) nach einem der vorhergehenden Ansprüche, **dadurch gekennzeichnet, dass** das Gleitbrett (2) eine Mehrzahl von Befestigungsmöglichkeiten (21) aufweist, die in Längsrichtung des Gleitbretts (2) betrachtet hintereinander angeordnet sind, sodass für verschieden dimensionierte Haltegriffe (4) unterschiedliche Befestigungsstellen (6) zur Verfügung stehen.
